# EUROPÄISCHE PATENTANMELDUNG

(11) **EP 4 763 728 A1**
(43) Veröffentlichungstag der Anmeldung: **24.06.2026**
(21) Anmeldenummer: 25213663.5
(22) Anmeldetag: 05.11.2025
(51) Int. Cl.: B65C 9/18

(54) **AUFNAHMEVORRICHTUNG UND VERFAHREN ZUM AUFNEHMEN EINES ETIKETTENTRÄGERBANDES EINER ETIKETTIERVORRICHTUNG FÜR BEHÄLTER**

(30) Priorität: 17.12.2024 DE 102024138405
(71) Anmelder: Krones AG, 93073 Neutraubling (DE)
(72) Erfinder: Kahl, Johannes, 93073 Neutraubling (DE); Hafner, Dieter, 93073 Neutraubling (DE); Scherl, Stefan, 93073 Neutraubling (DE); Kraus, Andreas, 93073 Neutraubling (DE)
(74) Vertreter: Grünecker Patent- und Rechtsanwälte PartG mbB

(57) **Zusammenfassung**

Aufnahmevorrichtung (100) zum Aufnehmen eines Etikettenträgerbandes (103) einer Etikettiervorrichtung (101) für Behälter, wobei die Aufnahmevorrichtung wenigstens zwei Aufnahmeeinheiten (106) zum Aufnehmen des Etikettenträgerbandes und eine Zuführvorrichtung (102) zum wahlweisen Zuführen des Etikettenträgerbandes an eine der wenigstens zwei Aufnahmeeinheiten umfasst, wobei die Zuführvorrichtung ausgebildet ist, das Etikettenträgerband einer ersten Aufnahmeeinheit (104) der wenigstens zwei Aufnahmeeinheiten zuzuführen, wobei die Zuführvorrichtung zwischen den wenigstens zwei Aufnahmeeinheiten beweglich angeordnet ist, wobei die Zuführvorrichtung von der ersten Aufnahmeeinheit (104) zu einer zweiten Aufnahmeeinheit (105) der wenigstens zwei Aufnahmeeinheiten bewegt werden kann, um das Etikettenträgerband der zweiten Aufnahmeeinheit zuführen.

## Beschreibung

Die vorliegende Erfindung betrifft eine Aufnahmevorrichtung zum Aufnehmen eines Etikettenträgerbandes einer Etikettiervorrichtung für Behälter entsprechend unabhängigem Anspruch 1 und ein Verfahren zum Aufnehmen eines Etikettenträgerbandes einer Etikettiervorrichtung für Behälter in einer Aufnahmevorrichtung gemäß unabhängigem Anspruch 9.

### Stand der Technik

Aufnahmevorrichtungen für Etikettenträgerbänder einer Etikettiervorrichtung sind aus dem Stand der Technik bekannt.

Aus dem Stand der Technik ist ferner bekannt, ein Etikettenträgerband nach Aufbringen der Etiketten auf die Behälter auf einer Wickelrolle aufzuwickeln. Wenn die Wickelrolle eine bestimmte maximale Länge an Etikettenträgerband aufgenommen hat, muss diese gewechselt werden. Im Stand der Technik wird zum Wechseln der Wickelrolle typischerweise ein Betrieb der Etikettiervorrichtung gestoppt, so dass der Wickelrolle kein Etikettenträgerband mehr zugeführt wird und diese durch eine neue Wickelrolle ersetzt werden kann. Alternativ ist bekannt, die Wickelrolle bei laufendem Betrieb der Etikettiermaschine zu wechseln, wobei in diesem Fall das Etikettenträgerband nicht mehr auf eine Wickelrolle aufgewickelt wird, sondern ungeordnet auf eine der Etikettiervorrichtung zugeordnete Fläche gefördert wird.

Beide Vorgehensweisen bringen Nachteile mit sich. So wird bei einem Anhalten eines Betriebs der Etikettiermaschine zum Wechseln der Wickelrolle der Durchsatz an pro Zeiteinheit etikettierten Behältern reduziert. Beim ungeordneten Fördern des Etikettenträgerbandes auf eine der Etikettiervorrichtung zugeordnete Fläche, sind zusätzliche Verarbeitungsschritte notwendig, da das ungeordnet geförderte Etikettenträgerband beispielsweise durch einen Bediener der Anlage zunächst geordnet und aufgewickelt werden muss.

### Technische Aufgabe

Ausgehend vom bekannten Stand der Technik besteht die zu lösende technische Aufgabe der vorliegenden Erfindung darin, eine Aufnahmevorrichtung für ein Etikettenträgerband einer Etikettiervorrichtung anzugeben, welche eine kontinuierliche Aufnahme eines von einer Etikettiervorrichtung bereitgestellten Etikettenträgerbandes ermöglicht.

### Lösung

Diese Aufgabe wird durch die Aufnahmevorrichtung zum Aufnehmen eines Etikettenträgerbandes einer Etikettiervorrichtung für Behälter gemäß unabhängigem Anspruch 1 und dem entsprechenden Verfahren gemäß unabhängigem Anspruch 9 gelöst. Bevorzugte Ausführungsformen sind in den abhängigen Ansprüchen erfasst.

Die erfindungsgemäße Aufnahmevorrichtung zum Aufnehmen eines Etikettenträgerbandes einer Etikettiervorrichtung für Behälter umfasst wenigstens zwei Aufnahmeeinheiten zum Aufnehmen des Etikettenträgerbandes und eine Zuführvorrichtung zum wahlweisen Zuführen des Etikettenträgerbandes an eine der wenigstens zwei Aufnahmeeinheiten, wobei die Zuführvorrichtung ausgebildet ist, das Etikettenträgerband einer ersten Aufnahmeeinheit der wenigstens zwei Aufnahmeeinheiten zuzuführen, die Zuführvorrichtung zwischen den wenigstens zwei Aufnahmeeinheiten beweglich angeordnet ist und die Zuführvorrichtung von der ersten Aufnahmeeinheit zu einer zweiten Aufnahmeeinheit der wenigstens zwei Aufnahmeeinheiten bewegt werden kann, um das Etikettenträgerband der zweiten Aufnahmeeinheit zuführen.

Unter der Aufnahmeeinheit kann jede Art von Einheit verstanden werden, welche zum Aufnehmen eines Etikettenträgerbandes geeignet ist. Die Aufnahmeeinheit kann beispielsweise wenigstens eine Wickelrolle umfassen, auf welcher das Etikettenträgerband aufgewickelt werden kann. Alternativ kann die Aufnahmeeinheit auch wenigstens einen Behälter umfassen, in welchen das Etikettenträgerband gefördert werden kann.

Unter einem Etikettenträgerband kann ein Band verstanden werden, auf welchem Etiketten, vorzugsweise selbstklebende Etiketten, aufgenommen werden können. Beim Etikettieren von Behältern in einer Etikettiervorrichtung werden die Etiketten von einem mit Etiketten versehenen Etikettenträgerband gelöst, beispielsweise indem das mit den Etiketten versehen Etikettenträgerband über eine Spendekante geführt wird, und die abgelösten Etiketten auf Behälter aufgebracht. Das leere Etikettenträgerband ohne Etiketten kann anschließend in der Aufnahmeeinheit aufgenommen werden.

Da die erfindungsgemäße Aufnahmevorrichtung wenigstens zwei Aufnahmeeinheiten umfasst und die Zuführvorrichtung beweglich zwischen den wenigstens zwei Aufnahmeeinheiten angeordnet ist, kann das Etikettenträgerband flexibel verschiedenen Aufnahmeeinheiten zugeführt werden. Auf diese Weise kann ein kontinuierlicher Betrieb der Etikettiervorrichtung sichergestellt werden, da auch im Falle des Erreichens einer maximalen Aufnahmekapazität einer der Aufnahmeeinheiten das Etikettenträgerband einer anderen Aufnahmeeinheit zugeführt werden und das Etikettenträgerband durch die Aufnahmevorrichtung somit kontinuierlich aufgenommen werden kann.

In einer Ausführungsform kann es vorgesehen sein, dass die Zuführvorrichtung linear entlang wenigstens einer Richtung zwischen den wenigstens zwei Aufnahmeeinheiten verfahren oder entlang wenigstens einer Drehachse zwischen den wenigstens zwei Aufnahmeeinheiten geschwenkt werden kann. Durch das lineare Verfahren oder Schwenken kann eine Bewegung der Zuführvorrichtung zwischen den Aufnahmeeinheiten erreicht werden. Ferner ermöglicht die Auswahlmöglichkeit zwischen linearer Verfahrbarkeit und Schwenkbarkeit der Aufnahmevorrichtung die Realisierung von verschiedenen Geometrien von Aufnahmevorrichtungen.

Es kann ferner vorgesehen sein, dass die Aufnahmevorrichtung ausgebildet ist, eine verbleibende Aufnahmekapazität der ersten Aufnahmeeinheit für das Etikettenträgerband zu bestimmen und basierend auf einem Vergleich der verbleibenden Aufnahmekapazität mit einem Schwellenwert das Etikettenträgerband weiter der ersten Aufnahmeeinheit oder der zweiten Aufnahmeeinheit zuzuführen. Somit kann sichergestellt werden, dass der ersten Aufnahmeeinheit das Etikettenträgerband nur zugeführt wird, solange dieses auch von der ersten Aufnahmeeinheit aufgenommen werden kann. Auf diese Weise können Störungen der ersten Aufnahmeeinheit verhindert und ein kontinuierlicher Betrieb sichergestellt werden.

In einer Ausführungsform können die wenigstens zwei Aufnahmeeinheiten jeweils eine Wickelrolle zum Aufwickeln des Etikettenträgerbandes umfassen, wobei die erste Aufnahmeeinheit eine erste Wickelrolle und die zweite Aufnahmeeinheit eine zweite Wickelrolle umfasst, wobei die Zuführvorrichtung wenigstens eine Umlenkrolle zum Führen des Etikettenträgerbandes und die Aufnahmevorrichtung eine Schneidvorrichtung zum Schneiden des Etikettenträgerbandes umfasst. Mittels einer Wickelrolle kann das Etikettenträgerband auf besonders platzsparende und geordnete Weise aufgenommen werden. Das Vorsehen einer Umlenkrolle ermöglicht wiederum ein präzises Zuführen des Etikettenträgerbandes an die wenigstens zwei Aufnahmeeinheiten. Mittels der Schneidevorrichtung kann das Etikettenträgerband bei einem Wechsel der Zuführung des Etikettenträgerbandes zwischen zwei Aufnahmeeinheiten zwischen den beiden Aufnahmeeinheiten durchgeschnitten werden und auf diese Weise ein Wechsel einer Aufnahmeeinheit, welche beispielsweise eine maximale Länge an Etikettenträgerband aufgenommen hat, ermöglicht werden.

In einer Weiterbildung der vorhergehenden Ausführungsform kann es vorgesehen sein, dass eine erste Umlenkrolle der Zuführvorrichtung entlang einer Richtung, welche im Wesentlichen senkrecht auf einer Rotationsachse der Wickelrolle steht, auslenkbar gelagert ist, wobei, um das Etikettenträgerband der zweiten Aufnahmeeinheit zuzuführen, ein Fixierbereich des Etikettenträgerbandes durch Auslenken der ersten Umlenkrolle auf die zweite Wickelrolle der zweiten Aufnahmeeinheit gedrückt und auf dieser fixiert werden kann, wobei der auf der zweiten Wickelrolle fixierte Fixierbereich des Etikettenträgerbandes oder ein Bereich des Etikettenträgerbandes zwischen erster und zweiter Wickelrolle mit der Schneidevorrichtung durchgeschnitten werden kann. Im Wesentlichen senkrecht kann bedeuten, dass die Richtung entlang welcher die Umlenkrolle ausgelenkt werden kann senkrecht auf der Rotationsachse steht, oder, dass die Richtung und die Rotationsachse einen Winkel zwischen 89° und 91° oder einen Winkel zwischen 86° und 94° einschließen. Mittels der ersten Umlenkrolle kann das Etikettenträgerband somit auf die zweite Wickelrolle geführt und auf dieser sicher fixiert werden. Mittels der Schneidevorrichtung kann das Etikettenträgerband zwischen erster und zweiter Wickelrolle durchtrennt werden und somit der Wechsel einer vollen Wickelrolle ermöglicht werden.

In einer Weiterbildung der vorhergehenden Ausführungsform kann es vorgesehen sein, dass eine Oberfläche der Wickelrolle eine Klebeschicht umfasst oder mit einem Vakuum beaufschlagt werden kann, um den Fixierbereich des Etikettenträgerbandes auf der Wickelrolle zu fixieren. Somit kann der Fixierbereich sicher auf der Wickelrolle fixiert werden und ein Abrutschen des Etikettenträgerbands von der Wickelrolle nach dem Andrücken durch die erste Umlenkrolle und eine damit einhergehende Störung verhindert werden.

In einer Weiterbildung einer der beiden vorhergehenden Ausführungsformen können die wenigstens zwei Aufnahmeeinheiten jeweils eine Antriebsvorrichtung umfassen, wobei eine zweite Antriebsvorrichtung ausgebildet ist, die zweite Wickelrolle während der Fixierung des Fixierungsbereichs und des Schneidens des Etikettenträgerbandes nicht anzutreiben und nach der Fixierung des Fixierungsbereich des Etikettenträgerbandes und des Schneidens des Etikettenträgerbandes die zweite Wickelrolle in Rotation zu versetzen, um das Etikettenträgerband auf der zweiten Wickelrolle aufzuwickeln. Da die Wickelrolle währen der Fixierung nicht rotiert wird, kann eine sichere Fixierung des Fixierungsbereichs auf der Wickelrolle ermöglicht und durch die anschließende Rotation der Wickelrolle auf geordnete Weise auf der Wickelrolle aufgewickelt werden.

Es kann außerdem vorgesehen sein, dass stromauf der Aufnahmevorrichtung bezüglich einer Förderrichtung des Etikettenträgerbandes eine Puffervorrichtung zum Puffern des Etikettenträgerbandes angeordnet ist. Durch die Puffervorrichtung können bei einer Bewegung der Zuführvorrichtung oder einem Durchschneiden des Etikettenträgerbandes durch die Schneidevorrichtung auftretende Schwankungen einer Spannung des Etikettenträgerbandes kompensiert und ein ordnungsgemäßer Betrieb der Aufnahmevorrichtung sichergestellt werden.

Erfindungsgemäß ist zudem ein Verfahren zum Aufnehmen eines Etikettenträgerbandes einer Etikettiervorrichtung für Behälter in einer Aufnahmevorrichtung vorgesehen, wobei die Aufnahmevorrichtung wenigstens zwei Aufnahmeeinheiten zum Aufnehmen des Etikettenträgerbandes und eine Zuführvorrichtung zum wahlweisen Zuführen des Etikettenträgerbandes an eine der wenigstens zwei Aufnahmeeinheiten umfasst, wobei das Etikettenträgerband durch die Zuführvorrichtung zumindest zeitweise einer ersten Aufnahmeeinheit der wenigstens zwei Aufnahmeeinheiten zugeführt wird, wobei die Zuführvorrichtung zwischen den wenigstens zwei Aufnahmeeinheiten beweglich angeordnet ist, wobei die Zuführvorrichtung von der ersten Aufnahmeeinheit zu einer zweiten Aufnahmeeinheit der wenigstens zwei Aufnahmeeinheiten bewegt wird und das Etikettenträgerband zumindest zeitweise der zweiten Aufnahmeeinheit zugeführt wird.

Durch das erfindungsgemäße Verfahren kann das Etikettenträgerband verschiedenen Aufnahmeeinheiten der Aufnahmevorrichtung zugeführt werden. Somit kann ein kontinuierlicher Betrieb der Etikettiervorrichtung sichergestellt werden, da im Falle des Erreichens einer maximalen Aufnahmekapazität einer der Aufnahmeeinheiten das Etikettenträgerband auf flexible Weise einer anderen Aufnahmeeinheit zugeführt wird.

In einer Ausführungsform des Verfahrens wird die Zuführvorrichtung linear entlang wenigstens einer Richtung zwischen den wenigstens zwei Aufnahmeeinheiten verfahren oder entlang wenigstens einer Drehachse zwischen den wenigstens zwei Aufnahmeeinheiten geschwenkt. Somit kann eine Bewegung der Zuführvorrichtung zwischen den Aufnahmeeinheiten erreicht werden. Ferner ermöglicht die Auswahlmöglichkeit zwischen linearer Verfahrbarkeit und Schwenkbarkeit der Aufnahmevorrichtung die Realisierung von verschiedenen Geometrien von Aufnahmevorrichtungen.

Ferner kann es vorgesehen sein, dass die Aufnahmevorrichtung eine verbleibende Aufnahmekapazität der ersten Aufnahmeeinheit für das Etikettenträgerband bestimmt und basierend auf einem Vergleich der verbleibenden Aufnahmekapazität mit einem Schwellenwert das Etikettenträgerband weiter der ersten Aufnahmeeinheit oder der zweiten Aufnahmeeinheit zuführt. Somit kann sichergestellt werden, dass der ersten Aufnahmeeinheit das Etikettenträgerband nur zugeführt wird, solange dieses auch von dieser aufgenommen werden kann. Auf diese Weise können Störungen der ersten Aufnahmeeinheit verhindert und ein kontinuierlicher Betrieb der Aufnahmevorrichtung sichergestellt werden.

In einer Ausführungsform des Verfahrens können die wenigstens zwei Aufnahmeeinheiten jeweils eine Wickelrolle zum Aufwickeln des Etikettenträgerbandes umfassen, wobei die erste Aufnahmeeinheit eine erste Wickelrolle und die zweite Aufnahmeeinheit eine zweite Wickelrolle umfasst, wobei die Zuführvorrichtung wenigstens eine Umlenkrolle zum Führen des Etikettenträgerbandes und die Aufnahmevorrichtung eine Schneidvorrichtung zum Schneiden des Etikettenträgerbandes umfasst. Mittels einer Wickelrolle kann das Etikettenträgerband auf besonders platzsparende und geordnete Weise aufgenommen werden. Das Vorsehen einer Umlenkrolle ermöglicht wiederum ein präzises Zuführen des Etikettenträgerbandes an die wenigstens zwei Aufnahmeeinheiten. Mittels der Schneidevorrichtung kann das Etikettenträgerband bei einem Wechsel von einer Aufnahmeeinheit zu einer anderen Aufnahmeeinheit zwischen den Aufnahmeeinheiten durchgeschnitten und somit ein Wechsel einer Aufnahmeeinheit, beispielsweise wenn diese eine maximale Länge an Etikettenträgerband aufgenommen hat, ermöglicht werden.

In einer Weiterbildung der vorhergehenden Ausführungsform ist eine erste Umlenkrolle der Zuführvorrichtung entlang einer Richtung, welche im Wesentlichen senkrecht auf einer Rotationsachse der Wickelrolle steht, auslenkbar gelagert, wobei, um das Etikettenträgerband der zweiten Aufnahmeeinheit zuzuführen, ein Fixierbereich des Etikettenträgerbandes durch Auslenken der ersten Umlenkrolle auf die zweite Wickelrolle der zweiten Aufnahmeeinheit gedrückt und auf dieser fixiert wird, wobei der auf der zweiten Wickelrolle fixierte Fixierbereich des Etikettenträgerbandes oder ein Bereich des Etikettenträgerbandes zwischen erster und zweiter Wickelrolle mit der Schneidevorrichtung durchgeschnitten wird. Mittels der ersten Umlenkrolle kann das Etikettenträgerband somit auf die zweite Wickelrolle geführt und auf dieser sicher fixiert werden. Mittels der Schneidevorrichtung kann das Etikettenträgerband zwischen erster und zweiter Wickelrolle durchtrennt und somit der Wechsel einer vollen Wickelrolle ermöglicht werden.

In einer Weiterbildung der vorhergehenden Ausführungsform umfasst eine Oberfläche der Wickelrolle eine Klebeschicht oder wird mit einem Vakuum beaufschlagt, um den Fixierbereich des Etikettenträgerbandes auf der Wickelrolle zu fixieren. Somit kann der Fixierbereich sicher auf der Wickelrolle fixiert werden und ein Abrutschen des Etikettenträgerbands von der Wickelrolle nach dem Andrücken durch die erste Umlenkrolle und eine damit einhergehende Störung verhindert werden.

In einer Weiterbildung einer der beiden vorhergehenden Ausführungsformen umfassen die wenigstens zwei Aufnahmeeinheiten jeweils eine Antriebsvorrichtung, wobei eine zweite Antriebsvorrichtung die zweite Wickelrolle während der Fixierung des Fixierungsbereichs und des Schneidens des Etikettenträgerbandes nicht antreibt und nach der Fixierung des Fixierungsbereichs des Etikettenträgerbandes und des Schneidens des Etikettenträgerbandes die zweite Wickelrolle in Rotation versetzt, um das Etikettenträgerband auf der zweiten Wickelrolle aufzuwickeln. Da die Wickelrolle währen der Fixierung nicht rotiert wird, kann eine sichere Fixierung des Fixierungsbereichs auf der Wickelrolle ermöglicht und das Etikettenträgerband durch die anschließende Rotation der Wickelrolle auf geordnete Weise auf der Wickelrolle aufgewickelt werden.

### Kurze Figurenbeschreibung

- **Fig. 1:**: Aufnahmevorrichtung zum Aufnehmen eines Etikettenträgerbandes einer Etikettiervorrichtung für Behälter nach einer Ausführungsform
- **Fig. 2a und b:**: Spezifische Ausgestaltung einer Aufnahmevorrichtung zum Aufnehmen eines Etikettenträgerbandes nach einer Ausführungsform
- **Fig. 3a und b:**: Spezifische Ausgestaltung einer Aufnahmevorrichtung zum Aufnehmen eines Etikettenträgerbandes nach einer weiteren Ausführungsform

### Ausführliche Figurenbeschreibung

Fig. 1 zeigt eine Aufnahmevorrichtung 100 zum Aufnehmen eines Etikettenträgerbandes 103 einer Etikettiervorrichtung 101, wobei die Etikettiervorrichtung 101 optional ist. Bei der Etikettiervorrichtung kann es sich beispielsweise um eine Etikettiervorrichtung für Behälter handeln.

Erfindungsgemäß umfasst die Aufnahmevorrichtung 100 eine Zuführvorrichtung 102 und wenigstens zwei Aufnahmeeinheiten 106. In der hier gezeigten Ausführungsform umfasst die Aufnahmevorrichtung 100 eine erste und eine zweite Aufnahmeeinheit 104, 105. Diese Art der Ausgestaltung ist als beispielhaft zu verstehen. Die Aufnahmevorrichtung 100 kann auch mehr als zwei Aufnahmeeinheiten 106, wie beispielsweise drei, vier, fünf oder jede andere Anzahl von Aufnahmeeinheiten größer als ein eins umfassen.

Die Zuführvorrichtung 102 ist ausgebildet das Etikettenträgerband 103 der ersten Aufnahmeeinheit 104 zuzuführen und ist zwischen den wenigstens zwei Aufnahmeeinheiten 106 beweglich angeordnet. Die Zuführvorrichtung 102 kann dabei von der ersten Aufnahmeeinheit 104 zu der zweiten Aufnahmeeinheit 105 bewegt werden. Weiterhin kann die Zuführvorrichtung 102 auch von der zweiten Aufnahmeeinheit 105 zu ersten Aufnahmeeinheit 104 bewegt werden. Umfasst die Aufnahmevorrichtung 100 mehr als zwei Aufnahmeeinheiten 106, dann kann die Zuführvorrichtung 102 entsprechend zwischen allen Aufnahmeeinheiten bewegt werden.

Durch Bewegen der Zuführvorrichtung 102 von der ersten 104 zu der zweiten Aufnahmeeinheit 105 kann das Etikettenträgerband 103 der zweiten Aufnahmeeinheit 105 zugeführt werden. Durch Bewegen der Zuführvorrichtung 102 von der zweiten 105 zu der ersten Aufnahmeeinheit 104 kann das Etikettenträgerband 103 wiederum der ersten Aufnahmeeinheit 104 zugeführt werden.

Durch die bewegliche Anordnung der Zuführvorrichtung 102 kann das Etikettenträgerband 103 somit flexibel einer der wenigstens zwei Aufnahmeeinheiten 106 zugeführt und auf diese Weise flexibel zwischen den Aufnahmeeinheiten 106 gewechselt werden. Somit kann beispielsweise ein Stillstand der vorgeschalteten optionalen Etikettiervorrichtung 101 verhindert werden, wenn die Aufnahmekapazität der ersten Aufnahmeeinheit oder der zweiten Aufnahmeeinheit 104, 105 für das Etikettenträgerband erreicht ist, da durch das Hin- und Herwechseln zwischen den Aufnahmeeinheiten 106 das Etikettenträgerband 103 durch die Aufnahmevorrichtung 100 kontinuierlich aufgenommen werden kann.

Wird das Etikettenträgerband 103 beispielsweise der ersten Aufnahmeeinheit 104 zugeführt und hat die erste Aufnahmeeinheit 104 eine maximal mögliche Länge an Etikettenträgerband 103 aufgenommen, dann kann die Zuführvorrichtung 102 zur zweiten Aufnahmeeinheit 105 bewegt werden und das Etikettenträgerband 103 der zweiten Aufnahmeeinheit 105 zugeführt werden.

Das durch die erste Aufnahmeeinheit 104 aufgenommene Etikettenträgerband 103 kann dann beispielsweise durch einen Bediener oder in automatisierter Weise, wie beispielsweise durch einen Roboter, aus der ersten Aufnahmeeinheit 104 entnommen werden. Die Zuführvorrichtung 102 kann, wenn die zweite Aufnahmeeinheit 105 eine maximal mögliche Länge an Etikettenträgerband 103 aufgenommen hat, wieder von der zweiten Aufnahmeeinheit 105 zu der ersten Aufnahmeeinheit 104 verfahren werden, so dass das Etikettenträgerband 103 wieder der ersten Aufnahmeeinheit 104 zugeführt und von dieser aufgenommen werden kann. Das von der zweiten Aufnahmeeinheit 105 aufgenommene Etikettenträgerband kann anschließend, wie bereits oben im Zusammenhang mit der ersten Aufnahmeeinheit 104 beschrieben, von einem Bediener oder in automatisierter Weise entnommen werden, so dass bei Aufnahme einer maximal möglichen Länge von Etikettenträgerband durch die erste Aufnahmeeinheit 104, durch Verfahren der Zuführvorrichtung 102 das Etikettenträgerband 103 wieder der zweiten Aufnahmeeinheit 105 zugeführt werden kann. So kann beliebig oft zwischen erster 104 und zweiter Aufnahmeeinheit 105 hin und her gewechselt werden und auf diese Weise eine kontinuierliche Aufnahme des Etikettenträgerbandes und somit ein kontinuierlicher Betrieb einer optional vorgeschalteten Etikettiermaschine 101 sichergestellt werden kann.

Es kann weiterhin vorgesehen sein, dass die Aufnahmevorrichtung 100 ausgebildet ist, eine verbleibende Aufnahmekapazität der ersten Aufnahmeeinheit 104 (beziehungsweise der zweiten Aufnahmeeinheit 105) für das Etikettenträgerband 103 zu bestimmen und basierend auf einem Vergleich der verbleibenden Aufnahmekapazität mit einem Schwellenwert das Etikettenträgerband weiter der ersten Aufnahmeeinheit 104 (beziehungsweise der zweiten Aufnahmeeinheit 105) oder der zweiten Aufnahmeeinheit 105 (beziehungsweise der ersten Aufnahmeeinheit 104) zuzuführen. Auf diese Weise kann ein Stillstand oder eine Störung der optional vorgeschalteten Etikettiervorrichtung 101 verhindert werden, da die Aufnahmevorrichtung 100 bestimmen kann, wenn eine der beiden Aufnahmeeinheiten kein Etikettenträgerband 103 mehr aufnehmen kann.

Zum Bestimmen der verbleibenden Aufnahmekapazität kann es beispielsweise vorgesehen sein, dass die Zuführvorrichtung 102 beispielsweise eine Messvorrichtung zum Bestimmen einer der jeweiligen Aufnahmeeinheit 104, 105 zugeführten Länge an Etikettenträgerband 103 umfasst. Alternativ kann es auch vorgesehen sein, dass jede der wenigstens zwei Aufnahmeeinheiten 104, 105 mit einem Gewichtsmesssensor ausgestattet ist, welcher ein Gewicht des von der jeweiligen Aufnahmeeinheit aufgenommenen Etikettenträgerbandes bestimmen kann und die Zuführvorrichtung 102 über eine Datenverbindung mit den wenigstens zwei Aufnahmeeinheiten 104, 105 in Verbindung steht und basierend auf dem von dem Gewichtsmesssensor ausgegebenen Gewichtswert eine verbleibende Aufnahmekapazität der jeweiligen Aufnahmeeinheit 104, 105 bestimmen kann. Die Aufnahmekapazität muss jedoch nicht zwangsläufig durch die Zuführvorrichtung 102 bestimmt werden. Es kann auch vorgesehen sein, dass die Messvorrichtung der Zuführvorrichtung 102 zugeordnet ist oder von der Aufnahmevorrichtung 100 umfasst ist.

Um eine mögliche Schwankung einer Spannung des Etikettenträgerbandes 103 bei einem Wechsel der Zufuhr des Etikettenträgerbandes 103 durch die Zuführvorrichtung 102 zwischen erster 104 und zweiter Aufnahmeeinheit 105 zu vermeiden, kann es vorgesehen sein, zwischen der optional stromauf angeordneten Etikettiervorrichtung 101 und der Aufnahmevorrichtung 100 eine Puffervorrichtung zum Puffern des Etikettenträgerbandes 103 vorzusehen. Die optionale Puffervorrichtung kann beispielsweise eine Vielzahl von auslenkbaren Umlenkrollen umfassen, mittels welchen Schwankungen in einer Spannung des Etikettenträgerbandes 103 kompensiert und daraus resultierende mögliche Störungen bei der Zufuhr des Etikettenträgerbandes 103 an eine der wenigstens zwei Aufnahmeeinheiten 104, 105 verhindert werden können.

Spezifischere Ausgestaltungen der in der Fig. 1 allgemein beschriebenen Aufnahmevorrichtung 100 werden nachfolgend im Zusammenhang mit den Ausführungsformen der Fig. 2a und b sowie 3a und b beschrieben.

Fig. 2a und b zeigen spezifische Ausführungsformen der im Zusammenhang mit der Fig. 1 beschriebenen Zuführvorrichtung 102 und der wenigstens zwei Aufnahmeeinheiten 106.

In der Ausführungsform der Fig. 2a und b umfasst die Aufnahmevorrichtung 200a zwei Aufnahmeeinheiten, wobei die erste Aufnahmeeinheit eine erste Wickelrolle 204 und die zweite Aufnahmeeinheit eine zweite Wickelrolle 203 umfasst. Diese Art der Ausgestaltung ist beispielhaft zu verstehen. So kann die Aufnahmevorrichtung 200a auch mehr als zwei Aufnahmeeinheiten umfassen.

Jede der zwei Aufnahmeeinheiten kann ferner eine Aufnahmekomponente umfassen, auf welcher die erste und die zweite Wickelrolle 203, 204 austauschbar angeordnet sein kann. Ist beispielsweise eine maximal mögliche Länge an Etikettenträgerband 203 auf einer der Wickelrollen 203, 204 aufgewickelt, dann kann die jeweilige Wickelrolle 203, 204 mit dem darauf aufgewickelten Etikettenträgerband 215 von der jeweiligen Aufnahmekomponente entfernt und durch eine neue leere Wickelrolle ersetzt werden.

Die Aufnahmevorrichtung kann weiterhin eine Antriebsvorrichtung umfassen, mittels welcher die Wickelrollen 204, 203 in Rotation 216 versetzt werden können, so dass das Etikettenträgerband 201 auf der jeweiligen Wickelrolle 203, 204 aufgewickelt werden kann. Beispielsweise kann jeder Wickelrolle 203, 204 eine eigene Antriebsvorrichtung zugeordnet sein, so dass die Wickelrollen 203, 204 unabhängig voneinander in Rotation versetzt werden können. Beispielsweise kann es vorgesehen sein, dass nur die Wickelrolle, auf welcher das Etikettenträgerband aufgewickelt wird, in Rotation versetzt wird und die andere Wickelrolle nicht in Rotation versetzt wird. Die Antriebsvorrichtung kann beispielsweise als Servomotor ausgestaltet sein und von der oben beschriebenen Aufnahmekomponente umfasst sein.

In der Ausführungsform der Fig. 2a und b sind die Wickelrollen 203, 204, beziehungsweise die Rotationsachsen der Wickelrollen 203, 204 in horizontaler Richtung zueinander versetzt angeordnet. Diese Art der Anordnung der Wickelrollen 203, 204 beziehungsweise deren Rotationsachsen ist als beispielhaft zu verstehen. Die Wickelrollen 203, 204 können beispielsweise auch entlang einer vertikalen Richtung zueinander versetzt angeordnet sein.

Die Zuführvorrichtung 202 kann in der in den Fig. 2a und b beschriebenen Ausführungsform linear entlang wenigstens einer Richtung 213 zwischen den wenigstens zwei Aufnahmeeinheiten beziehungsweise der ersten und der zweiten Wickelrolle 203, 204 verfahren werden. Auf diese Weise kann die Zuführvorrichtung 202 flexibel zwischen den beiden Aufnahmeeinheiten bewegt und das Etikettenträgerband 201 somit wahlweise der ersten oder der zweiten Wickelrolle 203, 204 zugeführt werden.

Die Zuführvorrichtung 202 umfasst in der hier gezeigten Ausführungsform weiterhin vier Umlenkrollen 205, 206, 207, 208 mittels welchen das Etikettenträgerband 201 von einer in den Fig. 2a und b nicht explizit dargestellten Etikettiervorrichtung zu der jeweiligen Wickelrolle 203, 204 geführt und auf dieser aufgewickelt werden kann.

Auch diese Art der Ausgestaltung der Zuführvorrichtung 202 ist als beispielhaft zu verstehen. Die Zuführvorrichtung 202 kann auch jede andere Anzahl an Umlenkrollen größer als eins umfassen. Ferner kann die Zuführvorrichtung 202 wenigstens eine Verstellvorrichtung umfassen, mittels welcher zumindest die beiden Umlenkrollen 205, 206, welche auf der den Wickelrollen 203, 204 zugewandten Seite der Zuführvorrichtung 202 angeordnet sind, entlang einer vertikalen Richtung verfahren werden können. Durch das Verfahren der Umlenkrollen 205, 206 entlang der vertikalen Richtung kann das durch die entsprechende Umlenkrolle geführte Etikettenträgerband 201 auf die entsprechende Wickelrolle gedrückt und auf dieser fixiert werden. Es kann vorgesehen sein, dass jeder der beiden Umlenkrollen 205, 206 eine eigene Verstellvorrichtung zugeordnet ist, so dass die Umlenkrollen 205, 206 unabhängig voneinander in vertikaler Richtung ausgelenkt werden können.

Die Zuführvorrichtung 202 kann außerdem zwei Schneidevorrichtungen 209, 209a zum Zerschneiden des Etikettenträgerbandes 201 umfassen. Wie in den Fig. 2a und b dargestellt kann eine Schneidevorrichtung 209 an einer der Umlenkrolle 205 zugewandten Seitenfläche der Zuführvorrichtung 202 angeordnet sein. Zusätzlich kann eine zweite Schneidevorrichtung 209a an der an die Umlenkrolle 206 angrenzenden Seitenfläche der Zuführvorrichtung 202 angeordnet sein.

Die Zuführvorrichtung 202 kann ferner jeweils eine der jeweiligen Schneidevorrichtung 209, 209a zugeordnete Schneideverstellvorrichtung umfassen, mittels welcher die jeweilige Schneidevorrichtung 209, 209a in vertikaler Richtung verfahren werden kann, um das Etikettenträgerband beispielsweise bei einem Wechsel der Zuführung des Etikettenträgerbandes zwischen der ersten 204 und zweiten Wickelrolle 203 durchzuschneiden.

Weiterhin kann die Zuführvorrichtung 202 zwei Haltevorrichtungen 210, 210a mit jeweils einem ersten Haltelement 211, 211a umfassen. Das erste Haltelement 211, 211a kann mit einer Halteelementverstelleinrichtung in vertikaler Richtung verfahren werden. Wie aus den Fig. 2a und b ersichtlich, kann jeweils eine Haltervorrichtung 210, 210a neben der jeweiligen Schneidevorrichtung 209, 209a angeordnet sein. Im Zusammenspiel mit einem zweiten Haltelement 212, das an einer Verfahreinrichtung entlang einer horizontalen Richtung 214 verfahren werden kann, kann das Etikettenträgerband durch das erste und das zweite Halteelement 211, 212 fixiert werden, bevor es mit der Schneidevorrichtung 209 durchgeschnitten wird. Dieser Prozess wird genauer im Zusammenhang mit der Fig. 2b beschrieben.

In der Fig. 2a wird das Etikettenträgerband 201 der ersten Wickelrolle 204 zugeführt. Soll das Etikettenträgerband 201 nun der zweiten Wickelrolle 203 zugeführt werden, beispielsweise, weil die erste Wickelrolle 204 kein weiteres Etikettenträgerband 201 mehr aufnehmen kann, dann kann die Zuführvorrichtung 202 in horizontaler Richtung 213 in Richtung der zweiten Wickelrolle 203 verfahren werden und das Etikettenträgerband 201 der zweiten Wickelrolle 203 zugeführt werden.

Dieser Prozess 200b wird nachfolgend im Zusammenhang mit der Fig. 2b genauer beschrieben.

In der Fig. 2b ist die Zuführvorrichtung 202 in horizontaler Richtung 213 im Vergleich zu der in der Fig. 2a gezeigten Konfiguration in Richtung der zweiten Wickelrolle 203 verfahren. Die Zuführvorrichtung 202 kann dabei soweit in Richtung der zweiten Wickelrolle 203 verfahren werden, bis die Umlenkrolle 205 in Berührung mit der zweiten Wickelrolle 203 gebracht werden kann.

Um das Etikettenträgerband 201 der zweiten Wickelrolle 203 zuzuführen, kann die Umlenkrolle 205, welche der zweiten Wickelrolle zugewandt ist und das Etikettenträgerband 201 führt, in vertikaler Richtung in Richtung der zweiten Wickelrolle verfahren und auf diese gedrückt werden. Auf diese Weise kann das Etikettenträgerband 201 auf die zweite Wickelrolle 203 gedrückt und auf dieser fixiert werden.

Um das Etikettenträgerband 201 auf der zweiten Wickelrolle 203 sicher zu fixieren, kann es beispielsweise vorgesehen sein, dass die zweite Wickelrolle 203 (und entsprechend auch die erste Wickelrolle 204) eine Klebeschicht umfasst, auf welcher das Etikettenträgerband beim Andrücken durch die Umlenkrolle 205 (und beim Fixieren auf der ersten Wickelrolle 204 entsprechend durch Andrücken durch die Umlenkrolle 206) fixiert werden kann. Alternativ kann es beispielsweise auch vorgesehen sein, dass die erste und zweite Wickelrolle 204, 203 jeweils einen mit einem Vakuum beaufschlagbaren Bereich umfassen und dass das Etikettenträgerband 201 durch die jeweilige Umlenkrolle 205, 206 auf diesen Bereich gedrückt und durch den anliegenden Unterdruck auf der entsprechenden Wickelrolle fixiert werden kann. Die erste und zweite Wickelrolle 203, 204 kann beispielsweise einen perforierten Bereich umfassen, welcher mit einem Unterdruck beaufschlagt werden kann und an welchem das Etikettenträgerband 201 fixiert werden kann. In diesem Fall kann die jeweilige Wickelrolle 203, 204 beispielsweise mittels eines generativen Verfahren gefertigt sein, mittels welchem auch komplexe Strukturen auf präzise und kostengünstige Weise gefertigt werden können

Nach dem Fixieren des Etikettenträgerbandes durch die Umlenkrolle 205 auf der zweiten Wickelrolle 203 kann das zweite Haltelement 212 in horizontaler Richtung derart bewegt werden, dass es sich in vertikaler Richtung unterhalb ersten Haltelements 211 befindet. Durch Verfahren des ersten Haltelements 211 in vertikaler Richtung kann dieses auf das zweite Haltelement 212 gedrückt werden und das sich zwischen den beiden Haltelementen 211, 212 befindliche Etikettenträgerband zwischen den beiden Halteelementen 211, 212 fixiert werden.

Anschließend kann durch Verfahren der Schneidevorrichtung 209 in vertikaler Richtung das von der Umlenkrolle 205 auf der zweiten Wickelrolle 203 fixierte und zwischen erstem und zweiten Halteelement 211, 212 eingeklemmte Etikettenträgerband 201 durchgeschnitten werden.

Danach kann die Umlenkrolle 205 in vertikaler Richtung von der zweiten Wickelrolle 203 weggefahren werden, die Zuführvorrichtung 202 von der zweiten Wickelrolle 203 in Richtung der ersten Wickelrolle 204 verfahren werden (beispielsweise in einen Bereich, welcher mittig zwischen erster 204 und zweiter Wickelrolle 203 liegt), die zweite Wickelrolle 203 über die Antriebsvorrichtung in Rotation versetzt werden und das Etikettenträgerband auf der zweiten Wickelrolle aufgewickelt werden. Weiterhin kann das erste Halteelement 211 in vertikaler Richtung nach oben verfahren werden, so dass das zwischen erstem 211 und zweitem Halteelement 212 eingeklemmte Ende des Etikettenträgerbandes freigegeben wird und auf die erste Wickelrolle 204 aufgewickelt werden kann.

Die erste Wickelrolle 204 mit dem aufgewickelten Etikettenträgerband kann dann durch einen Bediener oder in automatisierter Weise entnommen und durch eine neue leere erste Wickelrolle ersetzt werden.

Soll das Etikettenträgerband wieder der ersten Wickelrolle 204 zugeführt werden, beispielsweise da die zweite Wickelrolle 203 eine maximale Länge an Etikettenträgerband aufgenommen hat, kann die Zuführvorrichtung 202 in horizontalter Richtung in Richtung der ersten Wickelrolle 204 verfahren werden und das Etikettenträgerband 201 entsprechend der oben beschriebenen Vorgehensweise auf der ersten Wickelrolle 204 fixiert und mittels der Schneidevorrichtung zwischen erster und zweiter Wickelrolle durchgeschnitten werden. Da das Etikettenträgerband beim Verfahren in Richtung der ersten Wickelrolle nun durch die Umlenkrolle 206 geführt wird, kann dieses durch Verfahren der Umlenkrolle 206 auf die erste Wickelrolle 204 gedrückt und mittels der neben der Umlenkrolle 206 angeordneten Schneide- 209a und Haltevorrichtung 210a durchgeschnitten werden. Die erste Wickelrolle 204 kann anschließend mittels der zugeordneten Antriebsvorrichtung in Rotation versetzt werden, um das Etikettenträgerband auf der ersten Wickelrolle aufzuwickeln. Das auf der zweiten Wickelrolle aufgewickelte Etikettenträgerband kann beispielsweise von einem Bediener oder in automatisierter Weise entnommen werden und der oben beschriebene Prozess beliebig oft wiederholt werden, so dass eine kontinuierliche Aufnahme des Etikettenträgerbandes mit der Aufnahmevorrichtung erreicht werden.

Wie bereits im Zusammenhang mit der Fig. 1 beschrieben, kann die Aufnahmevorrichtung ausgebildet sein zu bestimmen, beispielsweise durch Vergleich mit einem Schwellenwert, wenn die erste 204 oder zweite Wickelrolle 203 eine maximale Länge an Etikettenträgerband 201 aufgenommen hat und hierauf basierend automatisiert zwischen erster 204 und zweiter Wickelrolle 203 hin und herwechseln.

Fig. 3a und b zeigen eine zur Fig. 2a und b alternative Ausführungsform einer Aufnahmevorrichtung 300a, 300b, bei welcher die Zuführvorrichtung 301 entlang wenigstens einer Drehachse 312 zwischen den wenigstens zwei Aufnahmeeinheiten 305, 308 geschwenkt 310 werden kann.

Ähnlich wie in der Ausführungsform der Fig. 2a und b sind auch in der Ausführungsform der Fig. 3a und b zwei Aufnahmeeinheiten vorgesehen, welche als eine erste Wickelrolle 306 und eine zweite Wickelrolle 308 ausgestaltet sind. Wie in den Fig. 2a und b sind die Rotationsachsen der beiden Wickelrollen in horizontaler Richtung zueinander versetzt angeordnet. Mit Verweis auf die Fig. 2a und b ist auch diese Art der Ausgestaltung und der Anzahl der Aufnahmeeinheiten als beispielhaft zu verstehen. Entsprechend den Ausführungen der Fig. 2a und b kann jede Aufnahmeeinheit eine Antriebsvorrichtung umfassen, mittels welcher die jeweilige Wickelrolle in Rotation 306 versetzt werden kann. Ferner kann jede der zwei Aufnahmeeinheiten 305, 308 eine Aufnahmekomponente umfassen, auf welcher die Wickelrollen 305, 308 austauschbar angeordnet sein können.

In der Ausführungsform der Fig. 3a und b umfasst die Zuführvorrichtung 301 drei Umlenkrollen 311, 302, 303, wobei das Etikettenträgerband 304 über eine Umlenkrolle 311 von einer optionalen hier nicht gezeigten Etikettiervorrichtung in die Zuführvorrichtung 301 geführt werden kann. Über eine Umlenkrolle 302 kann das Etikettenträgerband 304 der ersten Wickelrolle zugeführt werden. Diese Konfiguration ist in der Fig. 3a dargestellt. Weiterhin ist eine Umlenkrolle 303 vorgesehen, über welche das Etikettenträgerband 304 beispielsweise der zweiten Wickelrolle 308 zugeführt werden kann. Wie bereits im Zusammenhang mit der Fig. 1 beschrieben, kann die Aufnahmevorrichtung eine Verstellvorrichtung umfassen, mittels welcher die Umlenkrollen 302 und 303 in Richtung der ersten 302 beziehungsweise zweiten Wickelrolle 303 verfahren werden können, um das durch die entsprechende Umlenkrolle geführte Etikettenträgerband auf die jeweilige Wickelrolle zu drücken. Beispielsweise kann jeder Umlenkrolle 302, 303 eine eigene Verstellvorrichtung zugeordnet sein.

Die Zuführvorrichtung 301 kann weiterhin zwei Schneidevorrichtungen 309, 309a umfassen, welche wie in den Fig. 3a und b dargestellt, jeweils an einer Seitenfläche der Zuführvorrichtung 301 an einem Bereich neben den Umlenkrollen 302, 303 angeordnet sind. Die hier gezeigte Anordnung der zwei Schneidevorrichtungen ist als beispielhaft zu verstehen. Die Schneidevorrichtungen müssen nicht zwingend von der Zuführvorrichtung umfasst sein, sondern können beispielsweise auch der ersten oder zweiten Wickelrolle 305, 308 zugeordnet sein.

Wie in der Fig. 3a gezeigt, ist die Zuführvorrichtung 301 ausgebildet das Etikettenträgerband 304 der ersten Wickelrolle 305 zuzuführen. Die in der Fig. 3a dargestellte Drehung der Zuführvorrichtung 301 in Richtung der ersten Wickelrolle 305 ist als beispielhaft zu verstehen. So kann die Zuführvorrichtung 301 auch wenigster stark bezüglich einer Ruhelage, in welcher sich die Zuführvorrichtung beispielsweise in einer Position mittig zwischen der ersten 305 und der zweiten Wickelrolle 308 befindet, zum Zuführen des Etikettenträgerbandes 304 an die erste Wickelrolle 305 ausgelenkt sein. Die Auslenkung kann beispielsweise von einer bereits von der ersten Wickelrolle 305 aufgenommenen Länge an Etikettenträgerband 304 flexibel gewählt sein. Beispielsweise kann eine weniger starke Auslenkung aus der Ruhelage mit zunehmender aufgenommener Länge an Etikettenträgerband 304 vorgesehen sein, um eine Berührung zwischen der Wickelrolle und der Zuführvorrichtung 301 zu vermeiden.

Soll das Etikettenträgerband nun der zweiten Wickelrolle 308 zugeführt werden, beispielsweise da die erste Wickelrolle 305 kein weiteres Etikettenträgerband 304, 307 mehr aufnehmen kann, kann es vorgesehen sein, dass die Zuführvorrichtung 301, wie in der Fig. 3b dargestellt, in Richtung der zweiten Wickelrolle 308 geschwenkt wird.

Mittels der Umlenkrolle 302 kann das Etikettenträgerband 304 auf die zweite Wickelrolle 308 gedrückt werden, um auf dieser fixiert zu werden. Wie bereits im Zusammenhang mit der Ausführungsform der Fig. 2a und b beschrieben, können die Wickelrollen eine Klebeschicht umfassen oder mit einem Vakuum beaufschlagt werden, so dass das Etikettenträgerband auf der entsprechenden Wickelrolle fixiert werden kann.

Nach dem Fixieren des Etikettenträgerbandes auf der zweiten Wickelrolle 308 kann das Etikettenträgerband dann zwischen erster 305 und zweiter Wickelrolle 308 durchgeschnitten werden. Während dem Fixieren und Durchschneiden des Etikettenträgerbandes 304 kann es vorgesehen sein, dass die zweite Wickelrolle 308 mittels der Antriebsvorrichtung nicht in Rotation versetzt wird. Nach dem Fixieren und Durchschneiden kann die Umlenkrolle 302 von der zweiten Wickelrolle weggefahren werden und die Zuführvorrichtung in Richtung der ersten Wickelrolle 305 (beispielsweise in einen Bereich mittig zwischen erster 305 und zweiter Wickelrolle 308) geschwenkt wird, so dass die Umlenkrolle 303 nicht mehr in Berührung mit der zweiten Wickelrolle 308 steht. Die zweite Wickelrolle 308 kann anschließend über die entsprechende Antriebsvorrichtung in Rotation versetzt werden und das Etikettenträgerband 304 auf der zweiten Wickelrolle 308 aufgewickelt wird. Durch das Wegschwenken der Zuführvorrichtung 301 von der zweiten Wickelrolle 308 wird das Etikettenträgerband 304 nun über die Umlenkrolle 303 der zweiten Wickelrolle 308 zugeführt. Die erste Wickelrolle 305 mit dem aufgewickelten Etikettenträgerband 304, 307 kann beispielsweise durch einen Bediener oder in automatisierter Weise entnommenen werden und eine neue leere erste Wickelrolle eingeführt werden.

Soll das Etikettenträgerband wieder der ersten Wickelrolle 305 zugeführt werden, beispielsweise da die zweite Wickelrolle 308 kein weiteres Etikettenträgerband 304 mehr aufnehmen kann, kann es vorgesehen sein, dass die Zuführvorrichtung 301 in Richtung der ersten Wickelrolle 305 geschwenkt wird und das Etikettenträgerband 304 mittels der Umlenkrolle 303 auf die erste Wickelrolle 305 gedrückt und auf dieser fixiert wird. Der oben im Zusammenhang mit der zweiten Wickelrolle 308 beschriebene Prozess kann entsprechend auf die erste Wickelrolle 305 angewendet werden, wobei das Andrücken und Fixieren des Etikettenträgerbandes 304 durch die Umlenkrolle 303 und das Zerschneiden des Etikettenträgerbandes 304 durch die Schneidevorrichtung 309a durchgeführt wird. Anschließend kann das Etikettenträgerband 304 wieder auf der ersten Wickelrolle 305 aufgewickelt werden. Dieser Prozess kann beliebig oft wiederholt und das Etikettenträgerband somit abwechselnd auf der ersten und der zweiten Wickelrolle aufgewickelt werden, wodurch ein kontinuierliches Aufwickeln des Etikettenträgerbandes 304 ermöglicht wird. Dies ermöglicht es wiederum eine optionale vorgeschaltete Etikettiermaschine kontinuierlich zu betreiben und Stillstandzeiten der Etikettiermaschine zu vermeiden.

Wie bereits im Zusammenhang mit der Fig. 1 beschrieben, kann die Aufnahmevorrichtung ausgebildet sein zu bestimmen, beispielsweise durch Vergleich mit einem Schwellenwert, wenn die erste oder zweite Wickelrolle eine maximale Länge an Etikettenträgerband 304 aufgenommen hat und hierauf basierend automatisiert zwischen erster 305 und zweiter Wickelrolle 308 hin und herwechseln.

## Patentansprüche

1. Aufnahmevorrichtung zum Aufnehmen eines Etikettenträgerbandes einer Etikettiervorrichtung für Behälter, wobei die Aufnahmevorrichtung wenigstens zwei Aufnahmeeinheiten zum Aufnehmen des Etikettenträgerbandes und eine Zuführvorrichtung zum wahlweisen Zuführen des Etikettenträgerbandes an eine der wenigstens zwei Aufnahmeeinheiten umfasst, wobei die Zuführvorrichtung ausgebildet ist, das Etikettenträgerband einer ersten Aufnahmeeinheit der wenigstens zwei Aufnahmeeinheiten zuzuführen, wobei die Zuführvorrichtung zwischen den wenigstens zwei Aufnahmeeinheiten beweglich angeordnet ist, wobei die Zuführvorrichtung von einer ersten Aufnahmeeinheit zu einer zweiten Aufnahmeeinheit der wenigstens zwei Aufnahmeeinheiten bewegt werden kann, um das Etikettenträgerband der zweiten Aufnahmeeinheit zuführen.

2. Aufnahmevorrichtung nach Anspruch 1, wobei die Zuführvorrichtung linear entlang wenigstens einer Richtung zwischen den wenigstens zwei Aufnahmeeinheiten verfahren oder entlang wenigstens einer Drehachse zwischen den wenigstens zwei Aufnahmeeinheiten geschwenkt werden kann.

3. Aufnahmevorrichtung nach einem der Ansprüche 1 oder 2, wobei die Aufnahmevorrichtung ausgebildet ist, eine verbleibende Aufnahmekapazität der ersten Aufnahmeeinheit für das Etikettenträgerband zu bestimmen und basierend auf einem Vergleich der verbleibenden Aufnahmekapazität mit einem Schwellenwert das Etikettenträgerband weiter der ersten Aufnahmeeinheit oder der zweiten Aufnahmeeinheit zuzuführen.

4. Aufnahmevorrichtung nach einem der Ansprüche 1 bis 3, wobei die wenigstens zwei Aufnahmeeinheiten jeweils eine Wickelrolle zum Aufwickeln des Etikettenträgerbandes umfassen, wobei die erste Aufnahmeeinheit eine erste Wickelrolle und die zweite Aufnahmeeinheit eine zweite Wickelrolle umfasst, wobei die Zuführvorrichtung wenigstens eine Umlenkrolle zum Führen des Etikettenträgerbandes umfasst, wobei die Aufnahmevorrichtung eine Schneidvorrichtung zum Schneiden des Etikettenträgerbandes umfasst.

5. Aufnahmevorrichtung nach Anspruch 4, wobei eine erste Umlenkrolle der Zuführvorrichtung entlang einer Richtung, welche im Wesentlichen senkrecht auf einer Rotationsachse der Wickelrolle steht, auslenkbar gelagert ist, wobei, um das Etikettenträgerband der zweiten Aufnahmeeinheit zuzuführen, ein Fixierbereich des Etikettenträgerbandes durch Auslenken der ersten Umlenkrolle auf die zweite Wickelrolle der zweiten Aufnahmeeinheit gedrückt und auf dieser fixiert werden kann, wobei der auf der zweiten Wickelrolle fixierte Fixierbereich des Etikettenträgerbandes oder ein Bereich des Etikettenträgerbandes zwischen erster und zweiter Wickelrolle mit der Schneidevorrichtung durchgeschnitten werden kann.

6. Aufnahmevorrichtung nach Anspruch 5, wobei eine Oberfläche der Wickelrolle eine Klebeschicht umfasst oder mit einem Vakuum beaufschlagt werden kann, um den Fixierbereich des Etikettenträgerbandes auf der Wickelrolle zu fixieren.

7. Aufnahmevorrichtung nach Anspruch 5 oder 6, wobei die wenigstens zwei Aufnahmeeinheiten jeweils eine Antriebsvorrichtung umfassen, wobei eine zweite Antriebsvorrichtung ausgebildet ist, die zweite Wickelrolle während der Fixierung des Fixierungsbereichs und des Schneidens des Etikettenträgerbandes nicht anzutreiben und nach der Fixierung des Fixierungsbereich des Etikettenträgerbandes und des Schneidens des Etikettenträgerbandes die zweite Wickelrolle in Rotation zu versetzen, um das Etikettenträgerband auf der zweiten Wickelrolle aufzuwickeln.

8. Aufnahmevorrichtung nach einem der Ansprüche 1 bis 7, wobei stromauf der Aufnahmevorrichtung bezüglich einer Förderrichtung des Etikettenträgerbandes eine Puffervorrichtung zum Puffern des Etikettenträgerbandes angeordnet ist.

9. Verfahren zum Aufnehmen eines Etikettenträgerbandes einer Etikettiervorrichtung für Behälter in einer Aufnahmevorrichtung, wobei die Aufnahmevorrichtung wenigstens zwei Aufnahmeeinheiten zum Aufnehmen des Etikettenträgerbandes und eine Zuführvorrichtung zum wahlweisen Zuführen des Etikettenträgerbandes an eine der wenigstens zwei Aufnahmeeinheiten umfasst, wobei das Etikettenträgerband durch die Zuführvorrichtung zumindest zeitweise einer ersten Aufnahmeeinheit der wenigstens zwei Aufnahmeeinheiten zugeführt wird, wobei die Zuführvorrichtung zwischen den wenigstens zwei Aufnahmeeinheiten beweglich angeordnet ist, wobei die Zuführvorrichtung von der ersten Aufnahmeeinheit zu einer zweiten Aufnahmeeinheit der wenigstens zwei Aufnahmeeinheiten bewegt wird und das Etikettenträgerband zumindest zeitweise der zweiten Aufnahmeeinheit zugeführt wird.

10. Verfahren nach Anspruch 9, wobei die Zuführvorrichtung linear entlang wenigstens einer Richtung zwischen den wenigstens zwei Aufnahmeeinheiten verfahren oder entlang wenigstens einer Drehachse zwischen den wenigstens zwei Aufnahmeeinheiten geschwenkt wird.

11. Verfahren nach einem der Ansprüche 9 bis 10, wobei die Aufnahmevorrichtung eine verbleibende Aufnahmekapazität der ersten Aufnahmeeinheit für das Etikettenträgerband bestimmt und basierend auf einem Vergleich der verbleibenden Aufnahmekapazität mit einem Schwellenwert das Etikettenträgerband weiter der ersten Aufnahmeeinheit oder der zweiten Aufnahmeeinheit zuführt.

12. Verfahren nach einem der Ansprüche 9 bis 11, wobei die wenigstens zwei Aufnahmeeinheiten jeweils eine Wickelrolle zum Aufwickeln des Etikettenträgerbandes umfassen, wobei die erste Aufnahmeeinheit eine erste Wickelrolle und die zweite Aufnahmeeinheit eine zweite Wickelrolle umfasst, wobei die Zuführvorrichtung wenigstens eine Umlenkrolle zum Führen des Etikettenträgerbandes umfasst, wobei die Aufnahmevorrichtung eine Schneidvorrichtung zum Schneiden des Etikettenträgerbandes umfasst.

13. Verfahren nach Anspruch 12, wobei eine erste Umlenkrolle der Zuführvorrichtung entlang einer Richtung, welche im Wesentlichen senkrecht auf einer Rotationsachse der Wickelrolle steht, auslenkbar gelagert ist, wobei, um das Etikettenträgerband der zweiten Aufnahmeeinheit zuzuführen, ein Fixierbereich des Etikettenträgerbandes durch Auslenken der ersten Umlenkrolle auf die zweite Wickelrolle der zweiten Aufnahmeeinheit gedrückt und auf dieser fixiert wird, wobei der auf der zweiten Wickelrolle fixierte Fixierbereich des Etikettenträgerbandes oder ein Bereich des Etikettenträgerbandes zwischen erster und zweiter Wickelrolle mit der Schneidevorrichtung durchgeschnitten wird.

14. Verfahren nach Anspruch 13, wobei eine Oberfläche der Wickelrolle eine Klebeschicht umfasst oder mit einem Vakuum beaufschlagt wird, um den Fixierbereich des Etikettenträgerbandes auf der Wickelrolle zu fixieren.

15. Verfahren nach Anspruch 13 oder 14, wobei die wenigstens zwei Aufnahmeeinheiten jeweils eine Antriebsvorrichtung umfassen, wobei eine zweite Antriebsvorrichtung die zweite Wickelrolle während der Fixierung des Fixierungsbereichs und des Schneidens des Etikettenträgerbandes nicht antreibt und nach der Fixierung des Fixierungsbereichs des Etikettenträgerbandes und des Schneidens des Etikettenträgerbandes die zweite Wickelrolle in Rotation versetzt, um das Etikettenträgerband auf der zweiten Wickelrolle aufzuwickeln.
